# EUROPÄISCHE PATENTSCHRIFT

(11) **EP 0 079 024 B1**
(45) Veröffentlichungstag und Bekanntmachung des Hinweises auf die Patenterteilung: **07.05.1986**
(21) Anmeldenummer: 82110078.1
(22) Anmeldetag: 02.11.1982
(51) Int. Cl.: F23N 3/04

(54) **Kesselzugregler**
Boiler draught regulator
Dispositif de réglage du tirage d'une chaudière

(30) Priorität: 05.11.1981 DE 3143853; 06.02.1982 DE 3204179
(43) Veröffentlichungstag der Anmeldung: 18.05.1983
(73) Patentinhaber: Honeywell-Braukmann GmbH, D-74821 Mosbach (DE)
(72) Erfinder: Vollmer, Rudolf, D-6950 Mosbach (DE)
(74) Vertreter: Herzbach, Dieter, Dipl.-Ing.

## Beschreibung

Die vorliegende Erfindung bezieht sich auf einen Kesselzugregler nach dem Gattungsbegriff des Anspruches 1. Derartige Kesselzugregler finden vorzugsweise Anwendung bei mit festen Brennstoffen beheizten Heizkesseln. Hierbei arbeiten ein von der Kesseltemperatur bzw. der Vorlauftemperatur beaufschlagter Regelthermostat gegen einen unter Federdruck an dem Regelthermostaten abgestützten Stößel. Der Stößel ist durch den Regelthermostaten gegen die Feder bei einer Erwärmung des Heizkessels verschiebbar. Eine Einrichtung ist vorgesehen, um die Verschiebebewegung des Stößels in eine Bewegung einer Zuluftklappe umzusetzen.

Um Hitzeschäden an dem teuren Heizkessel zu vermeiden, die dann entstehen würden, wenn der Regelthermostat ausfällt und die Zuluftklappe bei bereits hoher Kesseltemperatur nicht geschlossen wird, ist es bekannt, derartige Kesselzugregler mit einer Sicherheitseinrichtung zu versehen, die auch bei einem Ausfall des Regelthermosten ein Schließen der Zuluftklappe und damit eine Überhitzung des Kessels vermeidet.

So ist gemäß der FR-PS-1256544 das Ende einer die Zuluftklappe bewegenden Kette mit dem Ende eines von dem Thermostaten betätigten schwenkbaren Hebels über eine lösbare Verbindung verbunden. Diese Verbindung besteht aus einem Auge und einem das Kettenende in dem Auge sichernden Splintstift bzw. aus einer Klaue, in die das Ende der Kette eingehängt ist. Der Splintstift bzw. ein beweglicher Teil der Klaue ist mit einer weiteren Kette bzw. einer Stange verbunden, und diese Kette ist mit ihrem anderen Ende ortsfest arretiert bzw. die Stange ist gegen einen Anschlag verschiebbar, so daß bei einem bestimmten Hub des schwenkbaren Hebels und damit einem bestimmten Öffnungsgrad der Zuluftklappe der Splintstift aus dem Auge herausgezogen bzw. die Klaue geöffnet wird und das Ende der die Zuluftklappe betätigenden Kette freigegeben wird. Die Zuluftklappe schließt somit aufgrund ihres Eigengewichtes, so daß die Temperatur des Heizkessels nicht weiter ansteigen kann. Eine solche Vorrichtung ist mechanisch aufwendig, von außen zugänglich und wird - statt unmittelbar von der Heizkesseltemperatur - von dem Öffnungsgrad der Zuluftklappe gesteuert.

Bei einer anderen älteren in der EP-OS-0 040 373 bereits vorgeschlagenen Vorrichtung ist die Sicherheitseinrichtung als Schmelzlotsicherung innerhalb des eigentlichen Regelthermostaten ausgeführt, welche Sicherung schmilzt, wenn eine bestimmte Grenztemperatur erreicht ist, so daß über die in dem Thermostaten angeordnete Feder und den Hebel bzw. die Kette die Zuluftklappe geschlossen wird. Bei einer Schmelzlotsicherung wird ein fehlerhaftes Ansprechen am sichersten ausgeschlossen, wenn die Arbeitstemperatur und die Sicherheitstemperatur möglichst weit auseinander liegen. Bei einem Heizkessel ist dies aber nicht der Fall, so daß das Lot bereits bei einer am Ende des Regelbereiches liegenden Temperatur weich werden kann. Dies führt zu Unsicherheiten. Darüber hinaus weist eine Schmelzlotsicherung eine relativ hohe thermische Zeitkonstante auf, so daß die überhöhte Kesseltemperatur nur langsam zurückgeführt werden kann.

Ferner zeigt EP-A-0 040 373 ein Bimetallelement als Verbindungselement zwischen dem Regelthermostaten und dem die Kette bewegenden Hebel. Bei einer Übertemperatur wird durch Verformung des Bimetallelementes die Kraftübertragung zwischen dem Regelthermostaten und dem Hebel unterbrochen. Auch diese Anordnung weist eine relativ hohe thermische Zeitkonstante auf.

Es ist daher die Aufgabe der vorliegenden Erfindung, einen Kesselzugregler der eingangs genannten Art so zu verbessern, daß bei einem preiswerten Aufbau die Sicherheitseinrichtung bei einer vorbestimmten Grenztemperatur schnell, eindeutig und zuverlässig anspricht, auch wenn die Arbeitstemperatur nur unwesentlich unter der Sicherheitstemperatur liegt. Die Lösung dieser Aufgabe gelingt gemäß der im Anspruch 1 gekennzeichneten Erfindung. Weitere vorteilhafte Ausgestaltungen der Erfindung sind den Unteransprüchen entnehmbar.

Anhand von in den Figuren der beiliegenden Zeichnung dargestellten Ausführungsbeispielen sei im folgenden die Erfindung näher beschrieben. Es zeigen :
Figur 1 einen Längsschnitt durch ein erstes Ausführungsbeispiel des erfindungsgemäßen Kesselzugreglers ;
Figur 2 ein die Temperatur/Weg-Kennlinie der Thermostaten veranschaulichendes Diagramm ; und
Figur 3 einen Längsschnitt durch ein zweites Ausführungsbeispiel des erfindungsgemäßen Kesselzugreglers.

Gemäß Fig. 1 ist in einem zylindrischen Gehäuse 10 ein Stößel 12 in der Gehäuseachse drehbar gelagert und an der Vorderseite mit einem Temperatur-Einstellknopf 14 verbunden. Zwischen dem Stößel 12 und dem Gehäuse 10 ist eine Schraubenfeder 16 angeordnet, die den Stößel 12 gegen einen Arm 18 eines Hebels 20 und gegen einen Regelthermostaten 22 vorspannt. Der Hebel 20 ist über einen Lagerstift 24 schwenkbar an dem Gehäuse 10 gelagert. Der eine Arm 18 des Hebels 20 stützt sich an einer geneigten Rampenfläche 26 des Stößels 12 ab, so daß bei einer Drehung des Einstellknopfes 14 und somit des Stößels 12 der Hebel 20 geschwenkt wird. Der andere, freie Arm des Hebels 20 ist über eine Kette 30 mit der nicht dargestellten Zuluftklappe eines Heizkessels verbunden.

Mit dem Gehäuse 10 ist eine Sechskantmutter 32 verbunden, wobei eine Schraube 34 in eine Bohrung in dem Gehäuse 10 und in eine Ringnut an einem zylindrischen Ansatz 36 der Sechskantmutter 32 eingreift. Die Sechskantmutter 32 besitzt auf der anderen Seite einen Ansatz 37 mit Außengewinde und sie ist über ihre ganze Länge mit einer abgesetzten Innenbohrung 38 versehen. In die Innenbohrung 38 ist eine Tauchhülse 40 dichtend eingesetzt, die den Regelthermostaten 22 aufnimmt. Dieser Regelthermostat 22 umfaßt einen Metallbalg 42, der mit einem Dehnungsmedium gefüllt ist. Der Metallbalg 42 ist oben durch ein Oberteil 44 und unten durch ein Bodenteil 46 abgeschlossen. An dem Oberteil 44 stützt sich der Stößel 12 ab. Zwischen dem Oberteil 44 und dem Bodenteil 46 ist in dem Metallbalg 42 ein Stützrohr 47 angeordnet, das bei einem Ausfall des Regelthermostaten 22 beispielsweise aufgrund eines undichten Metallbalges 42, dessen Längenreduzierung auf ein bestimmtes Maß begrenzt.

Von unten in die Tauchhülse 40 eingesetzt und mit dieser verbunden ist ein U-förmiges Einsatzstück 48. In der U-förmigen Ausnehmung ist ein Distanzkolben 50 geführt, der sich einerseits an dem Bodenstück 46 des Metallbalges 42 und andererseits an dem Betätigungsstift 52 eines Sicherheitsthermostaten 54 abstützt, der von unten in das Einsatzstück 48 eingeschraubt ist. Der Distanzkolben 50 ist mit einer diametralen Bohrung 56 versehen, wobei eine Druckfeder 58 in dieser Bohrung zwei Verriegelungsbolzen 60 nach außen gegen die U-förmige Ausnehmung drückt.

Im folgenden sei nunmehr die Wirkungsweise des Kesselzugreglers, soweit sie die Sicherheitseinrichtung betrifft, unter Bezugnahme auf das in Fig. 2 dargestellte Diagramm beschrieben.

Bei funktionsfähigem Regelthermostaten 22 arbeitet der Kesselzugregler in der gewohnten Weise, was hier nicht näher erläutert werden muß. Fällt jedoch beispielsweise der-Regelthermostat 22 aus, da beispielsweise der Metallbalg 42 undicht wird, so wird selbst bei hoher Kesseltemperatur die Zuluftklappe vollständig geöffnet sein. Um dies zu vermeiden, ist zunächst das Stützrohr 47 in dem Metallbalg 42 angeordnet, so daß selbst bei einem undichten Metallbalg die Längenreduzierung des Regelthermostaten 22 begrenzt wird. Da trotz dieser begrenzten Längenreduzierung des Regelthermostaten 22 bei einem Ausfall dieses Regelthermostaten einer erhöhten Kesseltemperatur nicht gegengesteuert werden kann, ist der Sicherheitsthermostat 54 von hinten in das Einsatzstück 48 eingeschraubt. Dieser Sicherheitsthermostat 54 besitzt eine Wachsmischung, die erst dann in die flüssige Phase übergeht, wenn die Kesseltemperatur aus dem Regelbereich, der normalerweise zwischen 30° und 90 °C liegt, gelangt. Die Ansprechtemperatur des Sicherheitsthermostaten 54 wird gem. Fig. 2 beispielsweise mit 100 °C vorgegeben. Da die Weg/Temperatur-Kennlinie des Sicherheitsthermostaten sehr steil verläuft, ist beispielsweise bei 105 °C von dem Betätigungsstift 152 ein Weg zurückgelegt worden, der größer als der gesamte im Regelbereich A zurückgelegte Weg bei funktionsfähigem Regelthermostaten 22 ist. Man erkennt aus Fig. 2, daß im Sicherheitsbereich S bei einer Erhöhung der Kesseltemperatur um 50 °C der Betätigungsstift 52 einen Hub von 10 mm ausführt. Dieser Weg ist größer als die gesamte im Regelbereich A von dem Regelthermostaten 22 vorgegebene Ausdehnung von 7 mm.

Wenn der Sicherheitsthermostat 54 anspricht, so verschiebt der Betätigungsstift 52 den Distanzkolben 50 und über das Stützrohr 47 den gesamten Regelthermostaten 22 gegen den Stößel 12, so daß über den Hebel 20 und die Kette 30 die Zuluftklappe in die Schließstellung geführt wird. Bei einem bestimmten Hub des Distanzkolbens 50 gelangen die Verriegelungsbolzen 60 unter dem Druck der Feder 58 nach außen und hinterstellen einen Absatz 62 an dem Einsatzstück 48. Hierdurch bleibt in erwünschter Weise auch bei abgesenkter Kesseltemperatur die Zuluftklappe geschlossen. Nach Entfernung des Gehäuses 10 durch Lösen der Schraube 34 und nach Entnahme des defekten Regelthermostaten 22 kann über ein spezielles Werkzeug der Distanzkolben 50 wieder in die dargestellte Stellung gebracht werden. Nach Einsatz eines funktionsfähigen Regelthermostaten 22 ist sodann der Kesselzugregler wieder betriebsbereit.

Gemäß Fig. 3 ist ein weiteres Ausführungsbeispiel der vorliegenden Erfindung dargestellt, bei welchem im Falle einer betätigten Sicherheitseinrichtung, d. h. des Sicherheitsthermostaten, die Verriegelung der Sicherheitseinrichtung entriegelt werden kann, ohne daß es eines speziellen Werkzeuges und einer Demontage irgendwelcher Teile bedarf. Soweit die Bauelemente bei diesem Ausführungsbeispiel denjenigen in dem Ausführungsbeispiel gemäß Fig. 1 entsprechen, sind sie mit gleichen Bezugsziffern versehen. Modifizierte Bauelemente, die die gleiche Funktion ausüben, sind bezüglich ihrer Bezugsziffern mit einem Beistrich versehen, und neu hinzugefügte Bauelemente sind rnit-unterschiedlichen Bezugsziffern versehen.

Gemäß Fig. 3 ist eine Sechskantmutter bzw. ein Nippel 32'_-jn der gleichen Weise mit dem Gehäuse 10 verbunden, wie dies bei dem Ausführungsbeispiel gemäß Fig. 1 der Fall war. Ein Einsatzstück 48' in Form einer Gewindelochscheibe ist von unten in die Tauchhülse 40 eingesetzt und mit dieser-verbunden. Der Sicherheitsthermostat 54 ist in die Gewindelochscheibe 48' von unten eingeschraubt und stützt sich mit seinem Betätigungsstift 52 an dem Bodenstück 46 des Metallbalges 42 ab.

Auf dem den Metallbalg 42 nach oben abschließenden Oberteil 44-stützt sich ein Distanzkolben 50' ab. Auf der gegenüberliegenden Seite stützt sich der Stößel 12 auf dem Distanzkolben 50' ab. In den Distanzkolben 50' ist von unten eine diametral verlaufende Nut 64 eingeschnitten. Ein Verriegelungsbolzen 66 durchsetzt die Nut 64 und ist einerseits mit einem Betätigungsknopf 68 und andererseits mit einer Verriegelungshülse 60' versehen, die beide gegenüber dem Verriegelungsbolzen 66 einen vergrößerten Durchmesser aufweisen. Der Betätigungsknopf 68 ist in einer Bohrung 70 in dem Sechskantnippel 32' geführt und die Verriegelungshülse 60' stützt sich über eine Feder 58' in einer Sackbohrung 72 ab, die zu der Bohrung 70 koaxial verläuft und von innen in dem Sechskantnippel 32' angebracht ist. Durch eine achsparallele Anfräsung 74 an dem Distanzkolben 50' im Bereich der der Verriegelungshülse 60' benachbarten Nut 64 wird ein Absatz 62' gebildet, an den sich die Verriegelungshülse 60' anlegt, wenn die Anordnung bestehend aus Metallbalg 42, Distanzkolben 50' und Stößel 12 bei ansprechendem Sicherheitsthermostaten 54 um eine entsprechende Wegstrecke nach oben verschoben wird. Bei abgesenkter Kesseltemperatur kann die Anordnung wieder in ihre Arbeitsstellung gebracht werden, indem über den Betätigungsknopf 68 und den Verriegelungsbolzen 66 die Verriegelungshülse 60' entgegen der Kraft der Feder 58' verschoben wird, so daß die Verriegelungshülse 60' den Absatz 62' nicht länger hinterstellt. Die Schraubenfeder 16 schiebt in diesem Fall über den Stößel 12 die gesamte Anordnung bestehend aus Distanzkolben 50' und Regelthermostat 22 wieder in die dargestellte Stellung, in der der Regelthermostat 22 an dem Betätigungsstift 52 des Sicherheitsthermostaten 54 anliegt. Es liegt auf der Hand, daß andere Einrichtungen vorgesehen sein können, die verhindern, daß der Distanzkolben 50, 50' bei einer Bewegung durch den Sicherheitsthermostaten 54 wieder zurückgeschoben wird. Auch ist es möglich, auf die Sperreinrichtung an dem Distanzkolben zu verzichten, wobei jedoch in diesem Fall die Temperatur des Heizkessels auf eine im Sicherheitsbereich S liegende Temperatur eingeregelt wird.

## Patentansprüche

1. Kesselzugregler mit einem von der Kessel- bzw. Vorlauftemperatur beaufschlagten Dehnstoff-Regelthermostaten (22) und einem sich unter Federdruck an dem Regelthermostaten abstützenden Stößel (12), der durch den Regelthermostaten gegen die Feder (16) bei einer Erwärmung verschiebbar ist, mit einer Einrichtung (18, 20, 30) zur Umsetzung der Verschiebebewegung des Stößels in eine Zuluftklappenbewegung und mit einer auf einen Grenzwert der Kessel- bzw. Vorlauftemperatur ansprechenden ver^{f}orm- baren Sicherheitseinrichtung (54) in Reihe zu dem Regelthermostaten zum Schließen der Zuluftklappe beim Überschreiten eines vorgegebenen Regelbereiches, dadurch gekennzeichnet, daß die Sicherheitseinrichtung einen mit dem Regelthermostaten (22) in Antriebsverbindung stehenden Dehnstoff-Sicherheitsthermostaten (54) aufweist, dessen Arbeitsbereich außerhalb des Regelbereiches des Regelthermostaten liegt.

2. Kesselzugregler nach Anspruch 1, gekennzeichnet durch einen Distanzkolben (50) zwischen dem Sicherheitsthermostat (54) und dem Regelthermostat (22).

3. Kesselzugregler nach Anspruch 2, dadurch gekennzeichnet, daß der Distanzkolben (50) in einem zylindrischen Teil (48) verschiebbar ist und eine mit der Innenwand des zylindrischen Teiles (48) zusammenwirkende Sperreinrichtung (58, 60) aufweist, die eine Verschiebung des Distanzkolbens (50) in Richtung auf die Sicherheitsstellung, jedoch nicht zurück, gestattet.

4. Kesselzugregler nach Anspruch 1, dadurch gekennzeichnet, daß der Sicherheitsthermostat aus einem Dehnstoffelement (54) mit Wachsfüllung besteht, wobei das Wachs bei einer über dem Regelbereich liegenden Temperatur in die flüssige Phase übergeht.

5. Kesselzugregler nach Anspruch 1, gekennzeichnet durch ein Abstützelement (47) in dem Regelthermostaten (22), um bei dessen Ausfall eine definierte Längenabmessung vorzugeben.

6. Kesselzugregler nach Anspruch 5, dadurch gekennzeichnet, daß das Abstützelement aus einem Stützrohr (47) in einem Metallbalg (42) des Regelthermostaten (22) besteht.

7. Kesselzugregler nach Anspruch 1, dadurch gekennzeichnet, daß der Sicherheitsthermostat (54) eine wesentliche steilere Weg/Temperatur-Kennlinie als der Regelthermostat (22) aufweist.

8. Kesselzugregler nach Anspruch 7, dadurch gekennzeichnet, daß der Maximalhub des Sicherheitsthermostaten (54) gleich oder größer als der Hub des Regelthermostaten (22) ist.

9. Kesselzugregler nach Anspruch 3, dadurch gekennzeichnet, daß die Sperreinrichtung zwei in einer diametralen Bohrung (56) des Distanzkolbens (50) angeordnete, durch eine Druckfeder (58) vorgespannte Sperrkörper (60) aufweist, die bei einer Verschiebung des Distanzkolbens (50) durch den Sicherheitsthermostaten (54) um eine bestimmte Wegstrecke an einer Schulter (62) zur Anlage gelangen.

10. Kesselzugregler nach Anspruch 1, mit einer Sperreinrichtung, die bei angesprochenem Sicherheitsthermostaten eine Zurückverschiebung des Stößels unter Einfluß der Feder verhindert, wobei die Thermostatanordnung über einen Sechskantnippel in den Kessel einschraubbar ist, dadurch gekennzeichnet, daß die Sperreinrichtung (60', 62') in dem Sechskantnippel (32') angeordnet ist und über einen von außen zugänglichen Betätigungsknopf (68) entriegelbar ist.

11. Kesselzugregler nach Anspruch 10, mit einem Teile der Sperreinrichtung aufnehmenden Distanzkolben, dadurch gekennzeichnet, daß der Distanzkolben (50') zwischen Regelthermostat (22) und Stößel (12) innerhalb des Sechskantnippels (32') verschiebbar angeordnet ist, daß er von unten her mit einer diametralen Nut (64) versehen ist und daß in der Nut ein unter Federdruck stehender und mit einem Absatz (62') zusammenwirkender Verriegelungsbolzen (60', 66')-ängeordnet ist.

12. Kesselzugregler nach Anspruch 11, dadurch gekennzeichnet, daß der Verriegelungsbolzen (66) mit dem Betätigungsknopf (68) verbunden ist und an seinem vorderen Ende eine im Durchmesser vergrößerte Verriegelungshülse (60') aufweist, die sich über eine Feder (58') in einer Sackbohrung (72) des Sechskantnippels (32') abstützt, und daß der Betätigungsknopf (68) in einer zu der Sackbohrung (72) diametralen Bohrung (70) in dem Sechskantnippel (33') geführt ist.

13. Kesselzugregler nach Anspruch 12, dadurch gekennzeichnet, daß der Distanzkolben (50') von unten her im Bereich der Nut (64) mit einer achsparallelen Anfräsung (74) versehen ist, um den Absatz (62') zu bilden, der bei einer Verschiebung des Distanzkolbens (50') nach oben von der Verriegelungshülse (60') hinterstellt wird.

## Claims

1. Boiler draught regulator comprising a control thermostat (22) being filled with an expansible medium and being admitted by the boiler or flow line temperature, respectively, comprising a transmitting piece (12) abutting against the control thermostat and being biased by a spring in order to be shifted by means of the control thermostat against the spring at heating-up, comprising a device (18, 20, 30) for conversion of the shift of the transmitting piece into a movement of a draught door and comprising a deformable safety device (54) in series connection to the control thermostat and being responsive to a limit value of the boiler or flow line temperature, respectively, for closing the draught door at exceeding of a given control range, characterized in that the safety device comprises a safety thermostat (54) filled with an expansible medium and being in driving connection with the control thermostat (22) with the operating range of the safety thermostat being outside of the control range of the control thermostat.

2. Boiler draught regulator according to claim 1, characterized by a distance piston (50) between the safety thermostat (54) and the control thermostat (22).

3. Boiler draught regulator according to claim 2, characterized in that the distance piston (50) is displaceable within a cylindrical portion (48) and comprises locking means (58, 60) acting together with the interior wall of the cylindrical portion (48) in order to allow a displacement of the distance piston (50) in direction to the safety position but not back from there.

4. Boiler draught regulator according to claim 1, characterized in that the safety thermostat comprises an element (54) filled with wax, whereat the wax shows the liquid zone when the temperature exceeds the control range.

5. Boiler draught regulator according to claim 1, characterized by a supporting element (47) within the control thermostat (22) in order to provide a predetermined length dimension at failure of the control thermostat.

6. Boiler draught regulator according to claim 5, characterized in that the supporting element comprises a supporting pipe (47) in the interior of a metallic bellows (42) of the control thermostat (22).

7. Boiler draught regulator according to claim 1, characterized in that the safety thermostat (54) has an essential steeper dis- placement/temperature characteristic than the control thermostat (22).

8. Boiler draught regulator according to claim 7, characterized in that the maximum stroke of the safety thermostat (54) is equal or greater than the stroke of the control thermostat (22).

9. Boiler draught regulator according to claim 3, characterized in that the locking means comprises two locking bodies (60) within a diametral bore (56) of the distance piston (50) with said bodies abutting a shoulder (62) when the distance piston (50) is shifted by a certain amount via the safety thermostat (54).

10. Boiler draught regulator according to claim 1, comprising locking means for preventing backshifting of the transmitting piece by means of-the spring when the safety thermostat has been actuated, whereat the thermostat device is threadable into the boiler by means of a hexagon nipple, characterized in that the locking means (60', 62') is arranged within the hexagon nipple (32') and can be unlocked by an actuating knob (68) from the outside.

11. Boiler draught regulator according to claim 10, comprising a distance piston including parts of the locking means, characterized in that the distance piston (50') arranged between the control thermostat (22) and the transmitting piece (12) is displaceable within the hexagonal nipple (32') that it is provided at its lower side with a diametral groove (64) and that within said groove a spring biased locking bolt (60', 66') is arranged which acts together with a shoulder (62').

12. Boiler draught regulator according to claim 11, characterized in that the locking bolt (66) is connected to the actuating knob (68) and comprises at its front end a locking sleeve (60') having an enlarged diameter and abutting via a spring (58') against a pocket bore (72) in said hexagonal nipple (32') and that the actuating knob (68) is guided in a bore (70) in the hexagonal nipple (32') diametral to the pocket bore (72).

13. Boiler draught regulator according to claim 12, characterized in that the distance piston (50') is milled (74) parallel to its axis in the area of the groove (64) to form the shoulder (62') with said shoulder being abutted by the locking sleeve (60') at the upward displacement of the distance piston (50').

## Revendications

1. Dispositif de réglage du tirage d'une chaudière comportant un thermostat de réglage (22) à produit de dilatation réagissant à la température de la chaudière et/ou la température aller et un poussoir (12) appliqué sous l'action d'un ressort sur le thermostat de réglage et qui peut être déplacé en cas d'échauffement par le thermostat de réglage contre l'action du ressort (16), un dispositif (18, 20, 30) destiné à convertir le mouvement de déplacement du poussoir en un mouvement du clapet d'air, et un dispositif de sécurité déformable (54) monté en série avec le thermostat de réglage et réagissant à une valeur limite de la température de la chaudière et/ou de la température aller, qui ferme le clapet d'air en cas de dépassement d'une plage de réglage déterminée, caractérisé en ce que le dispositif de sécurité comporte un thermostat de sécurité à fluide de dilatation (54) en liaison d'entraînement avec le thermostat de réglage (22), dont la plage de travail se situe en dehors de la plage de réglage du thermostat de réglage.

2. Dispositif de réglage du tirage d'une chaudière selon la revendication 1, caractérisé par un piston entretoise (50) disposé entre le thermostat de sécurité (54) et le thermostat de réglage (22).

3. Dispositif de réglage du tirage d'une chaudière selon la revendication 2, caractérisé en ce que le piston entretoise (50) est monté déplaçable dans une partie cylindrique (48) et comprend un dispositif de blocage (58, 60) concourant avec la paroi intérieure de la partie cylindrique (48), qui autorise un déplacement du piston entretoise (50) vers la position de sécurité, mais non pas en retour.

4. Dispositif de réglage du tirage d'une chaudière selon la revendication 1, caractérisé en ce que le thermostat de sécurité est constitué par un élément de dilatation (54) contenant une charge de cire, la cire passant dans la phase liquide lorsque la température se situe au-delà de la plage de réglage.

5. Dispositif de réglage du tirage d'une chaudière selon la revendication 1, caractérisé par un élément d'appui (47) dans le thermostat de réglage (22) destiné à déterminer une dimension en longueur définie en cas de panne.

6. Dispositif de réglage du tirage d'une chaudière selon la revendication 5, caractérisé en ce que l'élément d'appui est constitué par un tube d'appui (47) logé dans un soufflet métallique (42) du thermostat de réglage (22).

7. Dispositif de réglage du tirage d'une chaudière selon la revendication 1, caractérisé en ce que le thermostat de sécurité (54) a une courbe caractéristique course/température sensiblement plus raide que le thermostat de réglage (22).

8. Dispositif de réglage du tirage d'une chaudière selon la revendication 7, caractérisé en ce que la course maximale du thermostat de sécurité (54) est égale ou supérieure à la course du thermostat de réglage (22).

9. Dispositif de réglage du tirage d'une chaudière selon la revendication 3, caractérisé en ce que le dispositif de blocage comprend deux organes de blocage (60) précontraints par un ressort de compression (58) et disposés dans un alésage traversant (56) du piston entretoise (50), qui viennent en appui sur un épaulement (62) en cas de déplacement du piston entretoise (50) par le thermostat de sécurité (54) d'une distance déterminée.

10. Dispositif de réglage du tirage d'une chaudière selon la revendication 1 comportant un dispositif de sécurité qui contrarie un déplacement en retour du poussoir sous l'action du ressort après la réaction du thermostat de sécurité, le système thermostatique pouvant être vissé sur la chaudière par un raccord hexagonal, caractérisé en ce que le dispositif de blocage (60', 62') est disposé dans le raccord hexagonal (32') et peut être déverrouillé par un bouton de manœu- vre (68) accessible de l'extérieur.

11. Dispositif de réglage du tirage d'une chaudière selon la revendication 10 avec un piston entretoise logeant des pièces du dispositif de blocage, caractérisé en ce que le piston entretoise (50') est monté déplaçable entre le thermostat de réglage (22) et le poussoir (12) à l'intérieur du raccord hexagonal (32') qu'il comporte une rainure diamétralement opposée (64) à partir du bas et qu'un goujon de verrouillage (60', 66') soumis à l'action d'un ressort et concourant avec un gradin (62'), est logé dans la rainure.

12. Dispositif de réglage du tirage d'une chaudière selon la revendication 11, caractérisé en ce que le goujon de verrouillage (66) est relié au bouton de manoeuvre (68) et comporte à son extrémité avant une douille de verrouillage (60') de plus grand diamètre prenant appui par l'intermédiaire d'un ressort (58') dans un alésage borgne (72) du raccord hexagonal (32') et que le bouton de manoeuvre (68) est guidé dans un alésage (70) diamétralement opposé à l'alésage borgne (72) ménagé dans le raccord hexagonal (33').

13. Dispositif de réglage du tirage d'une chaudière selon la revendication 12, caractérisé en ce que le piston entretoise (50') comporte au niveau de la rainure (64) à partir du bas une fraisure parallèle à l'axe (74) destinée à former le gradin (62') sur lequel vient en appui la douille de verrouillage (60') en cas de déplacement du piston entretoise (50') vers le haut.
